# EUROPÄISCHE PATENTSCHRIFT

(11) **EP 0 024 599 B1**
(45) Veröffentlichungstag und Bekanntmachung des Hinweises auf die Patenterteilung: **14.11.1984**
(21) Anmeldenummer: 80104677.2
(22) Anmeldetag: 08.08.1980
(51) Int. Cl.: A46B 17/00, A45D 44/18, A46B 15/00

(54) **Kastenförmige Verpackung für Zahnpflegemittel**
Box-shaped wrapping for dental care articles
Emballage en forme de boîte pour produits servant à l'hygiène des dents

(30) Priorität: 23.08.1979 DE 2934047
(43) Veröffentlichungstag der Anmeldung: 11.03.1981
(73) Patentinhaber: Heitlinger, Paul, Dr., D-6054 Rodgau 3 (Nieder-Roden) (DE)
(72) Erfinder: Heitlinger, Paul, Dr., D-6054 Rodgau 3 (Nieder-Roden) (DE)
(74) Vertreter: Weber, Dieter, Dr.

## Beschreibung

Die Erfindung betrifft eine kastenförmige Verpackung mit Kunststoffwandungen für Zahnpflegemittel, nämlich Zahnbürste und Zahnpasta, wobei ein wesentlicher Teil der Verpackung als Behälter ausgebildet ist, an dem eine geknickte Zahnbürste innerhalb von Wandungen angeordnet ist.

Auf dem Markt wird bereits eine kastenförmige Verpackung für Zahnpflegemittel vertrieben, bei welcher auf einer viereckigen Pappunterlage ein Kunststoffkasten mit gerundeten Ecken durch Tiefziehen ausgebildet und aufgeklebt oder aufgeschweisst ist. In dem sich zwischen diesen Kunststoffwandungen und der ebenen Kartonwandung gebildeten Hohlraum sind ein kleiner Becher, eine kleine Tube Zahnpasta und eine Zahnbürste angeordnet, die gegebenenfalls mit einem Teleskopstiel oder einem zerlegbaren Stiel zum Einstecken versehen ist. Solche Verpackungen für Zahnpflegemittel werden unter anderem von Bergsteigern verwendet, die ihre Zähne aber nur dann putzen können, wenn Wasser zur Verfügung steht.

Aber nicht nur im Bereich des Sportes, z.B. beim Wandern, Klettern, Segeln oder allgemein Fahrzeugsport, besteht das Bedürfnis nach praktisch verpackten Zahnpflegemitteln, sondern auch bei Reisenden oder in vielen Haushalten kann das Bedürfnis bestehen, z.B. für Gäste, schnell Zahnpflegemittel zur Hand zu haben, insbesondere wenn nach den Ladenschlusszeiten diese Pflegemittel in üblichen Einkaufläden nicht mehr zu erhalten sind.

Zwar gibt es Automaten für die verschiedensten Gegenstände, wie z. B. Nahrungsmittel, Fahrkarten, Fotoartikel, Druckschriften und dergleichen, Zahnpflegemittel aber werden in Automaten derzeit noch nicht vertrieben.

Eine Verpackung der eingangs genannten Art ist auch aus der US-A-2 503 924 bekannt. Dort sind zwei grosse Seitenwände über den Vorratsbehälter hinaus verlängert, und eine geknickte Zahnbürste mit einem Scharnier ist innerhalb dieser beiden Wandverlängerungen angeordnet. In dem Vorratsbehälter, der u.a. auch durch die grossen Seitenwände in Verbindung mit weiteren schmalen Wänden gebildet ist, befindet sich Zahnpasta. Dies kann eine pulverförmige oder auch flüssige Masse sein, oder man kann eine Zahnpastatube in dem Behälter unterbringen. Für den Zugang des Benutzers zur Zahnpasta ist bei lose verpackter Pasta ein Schraubstopfen vorgesehen, der zur Entnahme herausgeschraubt wird. Im Falle der Zahnpastatube ist ein Gleitschieber zum Herausnehmen vorgesehen.

Dem Benutzer stehen mit Nachteil nicht alle für die Zahnpflege erforderlichen Mittel zur Verfügung, insbesondere hat der Benutzer häufig kein Wasser, keinen Becher zum Auffangen des Wassers und insbesondere kein hygienisch sauberes oder steriles Wasser. Ausserdem ist die Verbreitung der bekannten Verpackung schwierig, denn die überstehenden Teile der geknickten Zahnbürste erschweren die Abgabe durch Zigarettenautomaten.

Der Erfindung liegt daher die Aufgabe zugrunde, eine Verpackung der eingangs näher bezeichneten Art zu schaffen, mit welcher dem Verbraucher zeit- und ortsunabhängig alle notwendigen Mittel für die Zahnpflege aller Orten angeboten werden können, insbesondere durch Abgabe aus Automaten.

Diese Aufgabe wird erfindungsgemäss dadurch gelöst, dass das Aussenmass der Verpackung das Mass einer automatengängigen Zigarettenverpackung hat, insbesondere 5 x 8 x 2 cm, dass die Wandungen der Verpackung mindestens teilweise abreissbar sind, dass der Behälter als wasserdichter Becher ausgebildet und mit Wasser gefüllt ist und an seiner Oberseite durch Abreissen einer Wandung öffenbar ist.

In vorteilhafter Weise kann jeder Zigarettenautomat auf Zahnpflegemittel ganz oder teilweise umgestellt werden. Dies ist wirtschaftlich insofern nicht uninteressant, als doch die Zahl der Raucher allmählich abnimmt. Darüber hinaus sind aber bei den Herstellern von Zigarettenautomaten die Gerätschaften vorhanden, so dass ohne Neuentwicklungen entsprechende Automaten, gegebenenfalls in kleiner Ausgestaltung nur für die Zahnpflegemittel hergestellt, eingesetzt werden können.

Die kastenförmige Verpackung gemäss der Erfindung stellt einen Einweg-Artikel dar. Man kauft die kleine Packung und wirft sie nach Benutzen fort. Sie ist vorteilhaft leicht transportierbar und gut auch in kleinen Behältnissen unterzubringen.

Mit dem Begriff «kastenförmige» ist selbstverständlich nur eine Form gemeint, die in ihrem Wesen einem Kasten gleicht. Dieser kann selbstverständlich gerundete Ecken haben, oder die Wandungen können auch leicht nach aussen oder innen ausgebaucht sein. Die vorstehenden Vorteile der günstigen Handhabe und der Verwendung im Automaten sind im Sinne der Erfindung nicht auf die exakte geometrische Quaderform beschränkt.

Erfindungsgemäss ist die neue Verpackung in verschiedene, mindestens zwei Räume aufgeteilt, wobei ein wesentlicher Teil als Becher dient und mindestens ein weiterer Teil der Form der geknickt verstauten Zahnbürste einerseits und dem Becher andererseits angepasst ist derart, dass sich insgesamt nach aussen wieder die kasten- ähnliche Form ergibt. Zum Beispiel kann ein Teil des Stieles der Zahnbürste längs einer Aussenwandung in einem röhrenähnlichen Teil enthalten sein, während das Teil mit den Borsten unter einem Winkel zu dem vorerwähnten Stielteil abgeknickt innerhalb und längs einer weiteren Wandung der Verpackung untergebracht ist. Diese Wandungen neben dem Bürstenteil und/oder dem Stiel sind mindestens teilweise abreissbar. Es ist denkbar, z. B. den gesamten Streifen, welcher die Zahnbürste auf einer Seite umgibt, und der z.B. zwei Schmalseiten der gesamten Verpackung darstellen kann, zum Entnehmen der Zahnbürste abzureissen. Bei einer anderen Ausführungsform ist es denkbar, wenn nur ein Teil in einer Schmalseite der Verpackung abgerissen wird, so dass die Zahnbürste dann dadurch entnehmbar ist, dass man die Packung kurzzeitig auf den Kopf stellt, so dass der Stiel bzw. das Borstenteil aus seiner Ausnehmung herausgleitet. Diese Anordnung der geknickten Zahnbürste neben dem Becher in einer Weise, dass auch nach dem Öffnen der Wandteile neben der Zahnbürste der Becher flüssigkeitsdicht bleibt, gewährleistet eine sehr platzsparende Unterbringung bei zweckmässiger Funktion.

Wenn durch das Abreissen einer Wandung zum Entnehmen der Zahnbürste gleichzeitig auch ein Teil des Bechers, vorzugsweise an dessen Oberseite, abgerissen wird, dann ist mit einem Griff praktisch die Zahnbürste zur Hand und der Becher zum Benutzen geöffnet. Um die Wandung mit geringer Kraft und bequem abreissen zu können, kann man eine Grifflasche oder eine Perforationslinie zum Eindrücken und Ergreifen einer Schmalseite der Verpackung als Teil dieser abzureissenden Wandung ausgestalten.

Aus Kunststoff kann man sehr viele nützliche Formen bei kleineren Gegenständen giessen oder spritzen. So ist es mit wirtschaftlich geringem Aufwand möglich, ein Schnappscharnier an der Zahnbürste derart auszugestalten, dass eine z.B. um etwa 10 bis 130°, vorzugsweise 30 bis 110° und speziell bevorzugt unter 90° geknickte Zahnbürste in einem entsprechenden Raum untergebracht und nach Herausnahme und Strecken in eine Linie dadurch arretiert wird, dass ein kleiner Ansatz oder dergleichen hinter einen Vorsprung einschnappt. Auf diese Weise können auch Zahnbürsten erhalten werden, welche die vom Verbraucher gewünschte Länge haben, wobei Verpackungen je nach Aufschrift und Zahnbürstenlänge mit unterschiedlichen Ausführungen und Grossen dem Verbraucher angeboten werden können.

Zweckmässig ist es bei einer bevorzugten Aus- fül5rungsforrn,-wenn die Zahribücste-zwet Scharniere aufweist und gegebenenfalls auch mit Zahnpasta getränkt ist Verwendet man exakt bei der kastenförmigen Verpackung gemäss der Erfindung die Grösse einer Zigarettenpackung; d. h. die oben angegebenen Masse von 5x8x2 cm, dann kann es sein, dass nur eine Zahnbürste mit einem Scharnier lediglich eine Länge erbringt, die für ein Kind ausreichend ist. Um nun auch Zahnbürsten mit erheblich längeren Stielen vorzusehen, ist es ohne weiteres möglich, zwei Scharniere vorzusehen und eine Zahnbürste in Seitenansicht in Gestalt eines U neben dem Becherteil der Verpakkung unterzubringen.

Vorteilhaft ist die Erfindung ferner dadurch gekennzeichnet, dass an der Vorderseite der Verpackung mindestens eine Vertiefung zur Aufnahme und Halterung von Tabletten angeordnet ist. Es ist häufig zweckmässig, beim Zähneputzen Testtabletten zur Verfügung zu haben, um besonders gefährdete, verunreinigte oder mit Karies besetzte Stellen im Mund zu erkennen. Man könnte auch Schmerztabletten, die speziell für die Zähne vorgesehen sind, in einer solchen Vertiefung anordnen. Diese Vertiefung an der Vorderseite der Verpackung kann sehr flach gehalten werden, d.h. sie nimmt in der Tiefe wenig Raum ein, so dass trotz derartiger Vertiefungen immer noch ein wesentlicher Teil, gegebenenfalls 70 bis 80% des Volumens der gesamten kastenförmigen Verpakkung, als Becher verbleiben kann.

Zweckmässig kann es erfindungsgemäss auch sein, wenn an der Vorderseite der Verpackung mindestens eine Vertiefung zur Aufnahme und Halterung von Kunststoffzahnstochern angeordnet ist. Solche, auch medizinische Zahnstocher genannte, Werkzeuge sind häufig dienlich und sind mit den gleichen Vorteilen und mit ebensowenig Volumenverlust in der erfindungsgemässen Verpackung unterzubringen, wie die Tabletten.

Bei einer anderen Ausführungsform ist an der Schmal- oder Rückseite eine Aussparung für die Aufnahme einer Tube für einige Gramm Zahnpasta angebracht. Es ist zwar oben erwähnt, dass eine mit Zahnpasta getränkte Zahnbürste verwendbar ist.

Je nach Wunsch kann aber auch eine kleine Tube Zahnpasta mit z. B. 3 g Inhalt Verwendung finden, weil auch ihre Unterbringung trotz der geringen Masse der erfindungsgemässen Verpakkung ohne weiteres möglich ist.

Eine weitere Ausgestaltung der Erfindung ist ferner dadurch gekennzeichnet, dass in dem im Becher befindlichen Wasser Natriumfluorid und gegebenenfalls Farbstoff gelöst sind. Der Benutzer hat also nach Kauf und bei Verwendung der in der erfindungsgemässen Verpackung enthaltenen Zahnpflegemittel ein Optimum an Artikeln zur Pflege der Zähne und der Mundhöhle zur Verfügung, denn anstelle der Zahnpasta können auch Mundwasser oder dergleichen eingebaut werden.

Besonders interessant kann die Verpackung rein äusserlich ausgestaltet werden, wenn die Kunststoffwahdungen durchsichtig sind, die Flüs- si^{g}keit einen schwach rosa Farbton hat und die einzelnen, oben beschriebenen Teile so nebeneinander und untereinander angeordnet sind, dass z.B. das Aussehen eines Gesichtes erzeugt wird. Dabei könnte z.B. der Halterungsquersteg der medizinischen Zahnstocher als Mund, die Zahnstocher selbst als Art Zähne, die darüber angeordneten Tabletten als Nase und Augen und die darüber gegebenenfalls nach unten gerichteten Borsten des Bürstenteils der Zahnbürste als Haare wirken. Besonders Kinder können durch geeignete Farbgestaltung grosse Freude vor, bei und nach dem Kauf einer solchen Verpackung haben.

Weitere Vorteile, Merkmale und Anwendungsmöglichkeiten der vorliegenden Erfindung ergeben sich aus der folgenden Beschreibung im Zusammenhang mit den Zeichnungen. Es zeigen:
Fig. 1 die Draufsicht auf eine erste Ausführungsform der Verpackung mit einer um ein Scharnier geknickten Zahnbürste,
Fig. 2 eine Ansicht auf die rechte Schmalseite der Verpackung, wenn man gemäss Fig. 1 von rechts nach links blickt,
Fig. 3 eine Draufsicht auf die Verpackung gemäss Fig. 1,
Fig. 4 eine ähnliche Ansicht wie Fig. 1, jedoch bei einer anderen Ausführungsform und
Fig. 5 eine Ansicht der rechten Schmalseite der Verpackung der Fig. 4, wenn man bei der Darstellung der Fig. 4 auf die rechte, nicht sichtbare Schmalseite blickt.

Die Verpackung der beiden Ausführungsformen nach den Fig. 1 bis 3 einerseits und nach den Fig. 4 und 5 andererseits ist hier speziell quaderförmig gezeigt. Die Wandungen der beiden Arten von Verpackungen sind die breite Vorderwandung 1 mit der Aufschrift «HYBO I» bzw. «HYBO 11», die hintere breite Wandung 2, die unteren und oberen kurzen Schmalseiten 3 und 4 sowie die linke und die rechte lange Schmalseite 5 und 6.

In dieser Verpackung 1 bis 6 sind zwei Unterteile gebildet, nämlich ein wesentlicher Teil der Verpackung 1 bis 6 als Becher 7, dessen Volumen sich im wesentlichen durch die linke Schmalseite 5, die untere kurze Schmalseite 3 und eine von unten nach oben verlaufende, zweimal um 90° geknickte Wandung 8 sowie die vordere und hintere grosse Wandfläche 1 und 2 ergibt, und der andere verbleibende Teil als Aufnahme für die Zahnbürste 9. Das Volumen des letztgenannten Teiles befindet sich zwischen der vorerwähnten schmalen Trennwand 8, dem Hauptteil der oberen kurzen Schmalseite 4, der rechten langen Schmalseite 6 und der Restflächen der vorderen und hinteren Wandung 1 und 2. Bei der hier gezeigten Ausführungsform sind die obere Schmalseite 4 und die rechte lange Schmalseite 6 aufreissbar, und zwar gemäss den Fig. 1 und 4 von links oben nach rechts unten, etwa beginnend an der mit 10 bezeichneten Stelle, welche nach dem Abreissen der Wandteile 4 und 6 die Öffnung des Bechers 7 bildet. Bei der Ausführungsform nach Fig. 1 ist diese Öffnung 10 in Draufsicht aus Fig. 3 ersichtlich und durch Abreissen längs einer horizontalen Perforationslinie am oberen Endrand der Flächen 1, 5 und 2 gebildet, während die Öffnung 10 nach der Ausführungsform der Fig. 4 durch Abreissen längs einer schrägen Perforationslinie erfolgt, wobei hier von der mit dem Pfeil 11 bezeichneten Stelle an hochgerissen und dann die Schmalseiten 4 und 6 bis zu der Ecke rechts unten in der Darstellung der Fig. 4 abgerissen wird.

Die in dem Becher 7 enthaltene Flüssigkeit ist durch den Flüssigkeitspegel 12 veranschaulicht.

Bei beiden Ausführungsformen sind in der breiten Vorderwandung 1 eine flache grössere Ausnehmung 13 für medizinische Zahnstocher 14, die mit einem gebogenen Verbindungssteg 15 verbunden sind, und eine weitere flache Ausnehmung 16 für Testtabletten oder Disclosing Tabletten 17 vorgesehen.

Bei der Ausführungsform nach den Fig. 1 bis 3 hat die geknickte Zahnbürste 9 rechts neben dem Bürstenteil 9' ein Scharnier 18, und die ganze Bürste 9 besteht aus Kunststoff, weil die Herstellung eines Zahnbürstenstieles aus Kunststoff, selbst mit eingebautem Schnappscharnier 18, wirtschaftlich einfach und preiswert herstellbar ist. In den in Fig. 3 gezeigten Löchern 19 sind die Borsten des Teiles 9' in bekannter Weise befestigt.

Bei der Ausführungsform nach den Fig. 4 und 5 ist eine Zahnbürste 9 mit zwei Scharnieren 18, 20 angeordnet, wobei hier die Trennwand 8 zwischen dem wesentlichen Teil der Verpackung, dem Becher 7 und dem Aufnahmeteil für die Zahnbürste 9 unten nochmals entsprechend der gestrichelten Linie 8' noch zweimal ungeknickt sein muss. Hierdurch wird für den unteren abgeknickten Teil des Stieles ein Aufnahmeraum geschaffen.

## Patentansprüche

1. Kastenförmige Verpackung mit Kunststoffwandungen für Zahnpflegemittel, nämlich Zahnbürste und Zahnpasta, wobei ein wesentlicher Teil der Verpackung als Behälter (7) ausgebildet ist, an dem eine geknickte Zahnbürste (9, 9') innerhalb von Wandungen (4, 6) angeordnet ist, dadurch gekennzeichnet, dass das Aussenmass der Verpackung das Mass einer automatengängigen Zigarettenverpackung hat, insbesondere 5 x ₈ x 2 cm, dass die Wandungen (4, 6) der Verpackung mindestens teilweise abreissbar sind, dass der Behälter als wasserdichter Becher (7) ausgebildet und mit Wasser gefüllt ist und an seiner Oberseite durch Abreissen einer Wandung öffenbar ist.

2. Verpackung nach Anspruch 1, dadurch gekennzeichnet, dass die Zahnbürste (9, 9') zwei Scharniere (18, 20) aufweist und mit Zahnpasta getränkt ist.

3. Verpackung nach Anspruch 1 oder 2, dadurch gekennzeichnet, dass an der Vorderseite (1) der Verpackung mindestens eine Vertiefung (16) zur Aufnahme und Halterung von Tabletten (17) angeordnet ist.

4. Verpackung nach einem der Ansprüche 1 bis 3, dadurch gekennzeichnet, dass an der Vorderseite (1) der Verpackung mindestens eine Vertiefung (13) zur Aufnahme und Halterung von Kunststoffzahnstochern (14) angeordnet ist.

5. Verpackung nach einem der Ansprüche 1 bis 4, dadurch gekennzeichnet, dass an der Schmal-oder Rückseite (3-6 oder 2) eine Aussparung für die Aufnahme einer Tube für einige Gramm Zahnpasta angebracht ist.

6. Verpackung nach einem der Ansprüche 1 bis 5, dadurch gekennzeichnet, dass in dem im Becher (7) befindlichen Wasser Natriumfluorid und gegebenenfalls Farbstoff gelöst sind.

## Claims

1. A box-shaped pack having plastics walls for means for dental care, namely a toothbrush and toothpaste, wherein a substantial part of the pack is formed as a container (7) on which a toothbrush (9, 9') in a bent-over condition is arranged within walls (4, 6), characterised in that the outside dimensions of the pack are the dimensions of a cigarette pack for use in an automatic machine, in particular 5 x 8 x 2 cm, that the walls (4, 6) of the pack can be at least partially torn away, that the container is formed as a watertight cup (7) and is filled with water and can be opened at its top by tearing away a wall.

2. A pack according to claim 1, characterised in that the toothbrush (9, 9') has two hinges (18, 20) and is impregnated with toothpaste.

3. A pack according to claim 1 or claim 2, characterised in that at least one depression (16) is disposed on the front (1) of the pack, for receiving and holding tablets (17).

4. A pack according to one of claims 1 to 3, characterised in that at least one depression (13) is provided on the front (1) of the pack for receiving and holding plastics toothpicks (14).

5. A pack according to one of claims 1 to 4, characterised in that a recess is provided at the narrow or rear side (3-6 or 2) for accommodating a tube for a few grams of toothpaste.

6. A pack according to one of claims 1 to 5, characterised in that sodium fluoride and optionally colouring agent are dissolved in the water in the cup (7).

## Revendications

1. Emballage en forme de boîte à parois de matière plastique pour produits d'hygiène dentaire, à savoir brosse à dents et pâte dentifrice, où une partie essentielle de l'emballage est conformée comme un récipient (7), dans lequel une brosse à dents repliée (9, 9') est logée à l'intérieur des parois (4, 6), caractérisé en ce que les dimensions extérieures de l'emballage sont les dimensions d'un paquet de cigarettes compatible avec un distributeur automatique, 5 x 8 x 2 cm en particulier, les parois (4, 6) de l'emballage sont déchirables, tout au moins en partie, le récipient est façonné sous la forme d'un gobelet étanche (7) et rempli d'eau et peut être ouvert à sa partie supérieure par arrachage d'une paroi.

2. Emballage selon revendication 1, caractérisé en ce que la brosse à dents (9, 9') comporte deux articulations (18, 20) et est imprégnée de pâte dentifrice.

3. Emballage conforme à la revendication 1 ou 2, caractérisé en ce qu'il a été prévu sur la face avant (1) de l'emballage, un creux (16) au moins pour recevoir et maintenir des comprimés (17).

4. Emballage conforme à l'une des revendications 1 à 3, caractérisé en ce qu'il a été prévu sur la face avant (1) de l'emballage, un creux (13) au moins pour recevoir et maintenir des cure-dents (14) en matière plastique.

5. Emballage conforme à l'une des revendications 1 à 4, caractérisé en ce qu'il a été prévu un évidement sur les petits côtés ou le dos (3-6 ou 2) pour y recevoir un tube de quelques grammes de pâte dentifrice.

6. Emballage conforme à l'une des revendications 1 à 5, caractérisé en ce que du fluorure de sodium et, éventuellement du colorant, sont dilués dans l'eau qui se trouve dans le gobelet (7).
